# EUROPÄISCHE PATENTSCHRIFT

(11) **EP 2 038 493 B1**
(45) Veröffentlichungstag und Bekanntmachung des Hinweises auf die Patenterteilung: **28.09.2011**
(21) Anmeldenummer: 07729009.6
(22) Anmeldetag: 11.05.2007
(51) Int. Cl.: E04G 21/04

(54) **AUTOBETONPUMPE MIT KNICKMAST**
AUTOMATIC CONCRETE PUMP WITH ARTICULATED MAST
POMPE À BÉTON AUTOMOBILE AVEC MÂT ARTICULÉ

(30) Priorität: 06.07.2006 DE 102006031257
(43) Veröffentlichungstag der Anmeldung: 25.03.2009
(73) Patentinhaber: Putzmeister Engineering GmbH, 72631 Aichtal (DE)
(72) Erfinder: WEHNER, Volker, 72108 Rottenburg (DE); MAYER, Martin, 72768 Reutlingen (DE); GELIES, Stephan, 39124 Magdeburg (DE); WOLFRAM, Markus, 72622 Nürtingen (DE); PETZOLD, Wolf-Michael, 73773 Aichwald (DE); SCHURAN, Max, 21220 Seevetal (DE)
(74) Vertreter: Wolf, Eckhard
(86) Internationale Anmeldenummer: PCT/EP2007/054557
(87) Internationale Veröffentlichungsnummer: WO 2008/003548

(56) Entgegenhaltungen:
- EP-A- 1 356 910
- WO-A-2005/042319
- DE-A1- 4 306 127
- DE-A1- 10 032 622
- US-A- 5 887 735
- US-B1- 6 202 013

## Beschreibung

Die Erfindung betrifft eine Autobetonpumpe mit einem Fahrgestell, mit einem auf einem fahrgestellfesten Unterbau angeordneten, als Träger für eine Förderleitung dienenden und mindestens vier Mastarme aufweisenden Knickmast, dessen erster Mastarm mit seinem einen Ende an einem durch Ansteuerung eines Drehantriebs um eine Hochachse des Fahrgestells verdrehbaren Drehkopf angelenkt ist, wobei die Mastarme durch Ansteuerung zugeordneter Knickantriebe gegenüber dem Drehkopf und gegenüber je einem benachbarten Mastarm um horizontale Knickachsen verschwenkbar sind, und mit zwei vorderen und zwei rückwärtigen, am fahrgestellfesten Unterbau angeordneten, von einer Fahrstellung in eine Abstützstellung gegebenenfalls partiell ausfahrbaren und mit je einem teleskopierbaren Stützbein auf einem Untergrund unter Anheben des Fahrgestells abstützbaren Stützauslegern.

Die mit ihren Stützbeinen auf dem Untergrund abgestützten Stützausleger begrenzen bei abgehobenem Fahrgestell ein Stützviereck mit vier zwischen den benachbarten Ecken sich erstreckenden Kippkanten, die vom Schwerpunkt des Systems bei der Bewegung des Mastarms nicht nach außen hin überschritten werden dürfen. Bei voll ausgefahrenen und abgestützten Stützauslegern ist üblicherweise eine Drehung des voll ausgeklappten und horizontal ausgerichteten Mastarms um 360° seines Drehkopfs möglich, ohne dass eine Kippgefahr besteht. Weiter ist es vor allem bei schmalen Baustellen an sich bekannt, dass die Stützausleger nur auf einer Seite des Fahrgestells ausgefahren und abgestützt werden, während sie auf der anderen Seite in ihrer eingeklappten Stellung auf dem Untergrund abgestützt werden. In diesem Falle ergibt sich ein eingeschränkter Arbeitsbereich des Mastes nach der durch die ausgefahrenen Stützausleger abgestützten Seite hin. Im Falle von vorderen teleskopierbaren Stützbeinen und rückwärtigen schwenkbaren Stützbeinen beträgt der Drehwinkelbereich des Mastarms zwischen der parallel zum Fahrgestell nach hinten weisenden Stellung und seiner nach vorne weisenden Stellung etwa 130°. Diese Beschränkung im Drehwinkelbereich im Falle der Schmalabstützung wird in der Praxis immer wieder als nachteilig empfunden.

Um sicherzustellen, dass auch bei einer gegenüber der Vollabstützung eingeschränkten Abstützstellung der Manövrierbereich des Knickmasts verbessert werden kann, wurde bei einer Autobetonpumpe der eingangs angegebenen Art bereits vorgeschlagen (US-6,202,013 B1), dass jeder Stützausleger eine fahrgestellnahe und mindestens eine fahrgestellferne Abstützstellung aufweist, die unter Bildung definierter Abstützkonfigurationen für die vier Stützausleger frei wählbar sind, und dass eine Steuerungseinrichtung für die Mastarmbewegung vorgesehen ist, die eine auf die gewählte Abstützkonfiguration ansprechende Softwareroutine oder Begrenzungsschaltung aufweist. Bei der bekannten Vorrichtung sind an der Spitze des Knickmastes Lastsensoren und an den Stützauslegern Positionssensoren angeordnet, so dass die Verschwenkung des Mastarms rechnergestützt von der jeweiligen Konfiguration der Stützausleger abhängig gemacht und begrenzt werden kann.

Ausgehend hiervon liegt der Erfindung die Aufgabe zugrunde, die Autobetonpumpe der vorstehend angegebenen Art dahingehend zu verbessern, dass ohne störungsempfindliche Sensorik mit einfachen Mitteln eine Stabilitätsüberwachung der Autobetonpumpe möglich ist, die einen großen Manövrierbereich des Knickmasts trotz einer gegenüber der Vollabstützung eingeschränkten Abstützstellung erlaubt. Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Im Unterschied zu der bekannten Autobetonpumpe sind für den Betrieb nur wenige Winkelsensoren am Mastbock und an einzelnen Mastarmen erforderlich. Die bei der bekannten Anordnung erforderliche Lastsensorik an der Spitze des Knickmasts und Positionssensorik an den Ausstellbeinen, deren Störungspotential im rauen Baustellenbetrieb problematisch ist, sind entbehrlich.

Die erfindungsgemäße Lösung wird im Wesentlichen darin gesehen, dass ein Wählschalter mit mehreren, verschiedenen Abstützkonfigurationen entsprechenden Schaltstellungen vorgesehen ist, dass die Steuerungseinrichtung für die Mastarmbewegung auf die Schaltstellungen des Wählschalters anspricht und dass die Steuerungseinrichtung für die Mastarmbewegung eine auf die gewählte Abstützkonfiguration ansprechende Softwareroutine oder Begrenzungsschaltung aufweist, die den Schwenkwinkelbereich des ersten Mastarms um seine Knickachse und einen zugehörigen Drehwinkelbereich des Drehkopfs um seine Hochachse nach Maßgabe der gewählten Abstützkonfiguration begrenzt. Für jede Abstützkonfiguration sind nur solche Mastarmbewegungen erlaubt, bei denen sich der Schwerpunkt der Maschine ohne die Gefahr einer Fehlbedienung innerhalb der Kippkanten des durch die vier Stützausleger aufgespannten Stützvierecks bewegt.

Eine Erweiterung des Drehwinkelbereichs kann bei Knickmasten mit mindestens vier Mastarmen dadurch erzielt werden, dass die Steuerungseinrichtung für die Mastarmbewegung eine auf die gewählte Abstützkonfiguration ansprechende Subroutine oder Begrenzungsschaltung aufweist, die neben dem Schwenkwinkel des ersten Mastarms auch den Schwenkwinkel des zweiten Mastarms um dessen Knickachse begrenzt. Entsprechend ist eine weitere Erweiterung bei Knickmasten mit mindestens fünf Mastarmen möglich, wenn die Steuerungseinrichtung für die Mastarmbewegung eine auf die gewählte Abstützkonfiguration ansprechende Subroutine oder Begrenzungsschaltung aufweist, die auch den Schwenkwinkel des dritten Mastarms um dessen Knickachse begrenzt. Die alternativ vorgesehene Begrenzungsschaltung weist zweckmäßig mindestens einen Endschalter auf.

In der praktischen Anwendung wird die Erfindung vor allem darin gesehen, dass die Steuerungseinrichtung für die Mastarmbewegung eine Blockiereinrichtung aufweist, die den Knickantrieb des ersten Mastarms in dessen im Wesentlichen parallel zur Hochachse ausgerichteten Stellung blockiert. Die vorstehend angegebenen Erweiterungen für mindestens vier- und fünfarmige Mastarme bestehen darin, dass die Steuerungseinrichtung für die Mastarmbewegung eine Blockiereinrichtung aufweist, die den Knickantrieb des zweiten Mastarms und gegebenenfalls auch des dritten Mastarms in deren zum ersten Mastarm ausgefluchteter Stellung blockiert. Die alternativ vorgesehene Blockiereinrichtung weist zweckmäßig mindestens einen Endschalter auf.

Mit den erfindungsgemäßen Maßnahmen wird vor allem erreicht, dass durch eine Blockierung des ersten Mastarms und gegebenenfalls weiterer Mastarme in ihrer zur Fahrgestellhochachse parallelen Ausrichtung sich eine Verkleinerung der Schwerpunktkreise bei einer Drehung des Knickmasts um die Hochachse ergibt, die auch bei eingeschränkten Abstützkonfigurationen einen erweiterten Arbeitsbereich im Drehwinkel ergibt, der bei entsprechender Abstimmung zwischen Abstützkonfiguration und Armblockierung bis zu 360° betragen kann.

Eine weitere vorteilhafte Ausgestaltung der Erfindung sieht vor, dass die Steuerungseinrichtung eine Softwareroutine oder eine Begrenzungsschaltung aufweist, die auf die eingegebene Abstützkonfiguration sowie auf den Schwenkwinkel des ersten Mastarms anspricht und den Drehbereich des Drehkopfs nach Maßgabe dieser Daten auswählt. Eine weitere Verbesserung in dieser Hinsicht wird erreicht, wenn die Softwareroutine oder die Begrenzungsschaltung bei im Wesentlichen parallel zur Hochachse ausgerichtetem erstem Mastarm zusätzlich auf den Schwenkwinkel des zweiten Mastarms anspricht und hierfür den Drehbereich des Drehkopfs auswählt. Eine weitere Verbesserung ergibt sich, wenn die Softwareroutine oder die Begrenzungsschaltung bei im Wesentlichen parallel zur Hochachse ausgerichtetem erstem und zweitem Mastarm zusätzlich auf den Schwenkwinkel des dritten Mastarms anspricht und hierfür den Drehbereich des Drehkopfs auswählt. Die alternativ vorgesehene Begrenzungsschaltung weist zweckmäßig mindestens einen Endschalter auf.

Eine weitere vorteilhafte Ausgestaltung der Erfindung sieht vor, dass mindestens einer der Mastarme aus zwei in Armrichtung verschiebbaren Teleskopsegmenten besteht. Zweckmäßig ist dabei der erste und/oder der letzte Mastarm aus zwei Teleskopsegmenten zusammengesetzt. Die erfindungsgemäße Softwareroutine oder die Begrenzungsschaltung begrenzt in diesem Falle den Schwenkbereich des ersten Mastarms und/oder den Teleskopweg des ersten und/oder letzten Mastarms sowie einen zugehörigen Drehwinkelbereich des Drehkopfs um seine Hochachse nach Maßgabe der gewählten Abstützkonfiguration.

Im Folgenden wird die Erfindung anhand der in der Zeichnung in schematischer Weise dargestellten Ausführungsbeispiele näher erläutert. Es zeigen
- Fig. 1a bis c: ein Schema zur Bestimmung des Arbeitsbereichs der Mast- bewegung einer Autobetonpumpe bei drei verschiedenen Abstütz- und Mastarmkonfigurationen;
- Fig. 2: ein Wählschalter zur Auswahl verschiedener Abstützkonfigu- rationen einer Autobetonpumpe;
- Fig. 3a: ein Flussdiagramm einer Softwareroutine zur Begrenzung des Arbeitsbereichs bei einer einseitigen Schmalabstützung;
- Fig. 3b: ein Flussdiagramm einer Softwareroutine zur Festlegung des Arbeitsbereichs bei Abstützung der Stützbeine im fahrge- stellnahen, nicht ausgefahrenen Zustand der Stützausleger.

Die in Fig. 1a bis c gezeigte Autobetonpumpe umfasst ein Fahrgestell 10, einen auf einem fahrgestellfesten Unterbau 12 angeordneten, als Träger für eine Förderleitung dienenden vierarmigen Knickmast 14 sowie zwei vordere Stützausleger 16',16" und zwei rückwärtige Stützausleger 18',18". Der Knickmast 14 weist bei dem gezeigten Ausführungsbeispiel vier Mastarme 1,2,3,4 auf. Der erste Mastarm 1 ist dabei mit seinem einen Ende 20 an einem durch Ansteuerung eines Drehantriebs um eine Hochachse 22 des Fahrgestells 10 verdrehbaren Drehkopf 24 angelenkt. Im Übrigen sind die Mastarme 1,2,3,4 durch Ansteuerung zugeordneter Knickantriebe gegenüber dem Drehkopf 24 und gegenüber je einem benachbarten Mastarm um horizontale Knickachsen A,B,C,D verschwenkbar. Der letzte Mastarm 4 trägt an seinem freien Ende einen an die nicht dargestellte Förderleitung angeschlossenen Endschlauch 26.

Die vorderen Stützausleger 16',16" sind gegenüber dem fahrgestellfesten Unterbau 12 von einer eingezogenen Fahrstellung in eine ausgefahrene, schräg nach vorne weisende Abstützstellung teleskopierbar. Die beiden rückwärtigen Stützausleger 18',18" sind von einer im Wesentlichen parallel zum Fahrgestell ausgerichteten Fahrstellung in eine schräg nach hinten weisende Abstützstellung um eine fahrgestellfeste Achse 28 verschwenkbar. Weiter weisen alle Stützausleger 16',16",18',18" ein teleskopierbares Stützbein 30 auf, mit dem sie auf einem Untergrund 32 unter Anheben des Fahrgestells 10 abstützbar sind. Im rückwärtigen Bereich des Fahrgestells 10 befindet sich eine hydraulisch betriebene Dickstoffpumpe 34, die den über einen Aufgabebehälter 36 eingefüllten Flüssigbeton über die Förderleistung 38 entlang dem Fahrgestell und dem Knickmast 14 zum Endschlauch 26 fördert.

Die Stützausleger können je nach Platzbedarf an der Baustelle wahlweise unter Bildung verschiedener Ausstellkonfigurationen in einer inneren, fahrgestellnahen oder einer äußeren, fahrgestellfemen Abstützstellung mit ihren Stützbeinen am Untergrund abgestützt werden.

Bei dem Ausführungsbeispiel nach Fig. 2 sind sechs über einen Wahlschalter 40 auswählbare Abstützkonfigurationen vorgesehen, nämlich eine Vollabstützung V, je eine Schmalabstützung SL (links) und SR (rechts), je eine Y-Abstützung YL (links) und YR (rechts) und eine Nahabstützung N.

Die Vollabstützung V ist dabei so gewählt, dass der mit Flüssigbeton belastete Mast in gestreckter Horizontalstellung um die Fahrzeughochachse 22 in einem Drehbereich von 360° des Drehkopfs 24 gedreht werden kann, ohne dass die Gefahr eines Kippens besteht.

Im Falle der Schmalabstützungen SL und SR entsprechend Fig. 2 ist der zulässige Arbeitsbereich für die Mastbewegung zur Abstützseite hin auf einen definierten Drehwinkelbereich beschränkt. Der zulässige Drehbereich des Knickmasts im Falle eines vollgestreckten Knickmasts auch am Mastarm 1 beträgt für die in Fig. 1a gezeigte Abstützkonfiguration SL zwischen 0° und 130°. Dieser Winkelbereich kann bei der betreffenden Abstützkonfiguration SL auf 180° erweitert werden, wenn der erste Mastarm 1 in seiner in Fig. 1 gezeigten, zur Hochachse 22 im Wesentlichen parallelen Position blockiert wird.

Eine weitere Vergrößerung des zulässigen Arbeitsbereichs wird gemäß Fig. 1b dadurch erreicht, dass auch der vordere rechte Stützausleger 16" unter Bildung der Abstützkonfiguration YL ausgefahren wird. In diesem Fall beträgt der Drehwinkelbereich bei gestrecktem Knickmast auch am ersten Mastarm 230°. Er kann noch etwas erweitert werden, wenn zusätzlich, wie in Fig. 1a dargestellt, der erste Mastarm 1 in seiner vertikalen Position blockiert wird.

In Fig. 1c ist der Drehbereich für den Fall der Abstützkonfiguration N (Nahstellung) dargestellt, in der alle vier Stützausleger 16',16",18',18" in einer fahrgestellnahen inneren Position mit ihren Stützbeinen 30 auf dem Untergrund 32 abgestützt sind. In diesem Fall erhält man nur dann eine stabile Abstützung, wenn neben dem ersten Mastarm 1 auch der zweite Mastarm 2 in seiner vertikalen Position blockiert wird. Der Drehbereich beträgt in diesem Fall 360° bei entsprechend reduziertem Arbeitsradius.

Die Autobetonpumpe umfasst eine Steuerungseinrichtung für die Mastarmbewegung, die auf die Schaltstellungen des Wählschalters 40 für die verschiedenen Abstützkonfigurationen anspricht. Die Steuerungseinrichtung ist computergestützt. Die beiden Flussdiagramme nach Fig. 3a und b sollen die Funktion der Steuerungseinrichtung bei der Überwachung der Mastarmbewegung veranschaulichen.

Das Flussdiagramm nach Fig. 3a zeigt die Arbeitsweise einer Softwareroutine der Steuerungseinrichtung für den Fall einer der Schmalabstützungen SL und SR, die dort mit der Abkürzung "OSS" bezeichnet sind. Wenn sich der Pumpenfahrer der Baustelle beim Ausfahren der Stützbeine nach den örtlichen Gegebenheiten entscheidet, dass eine Schmalabstützung notwendig ist (OSS notwendig?), ergibt sich gegenüber dem für die Vollabstützung maßgeblichen Arbeitsbereich von 360° ein eingeschränkter Arbeitsbereich. Dazu ist zunächst über den Wählschalter 40 die betreffende Armkonfiguration (hier SL oder SR) auszuwählen. Solange der Mastarm 1 an der Knickachse A einen Knickwinkel ≤ 88° aufweist, wird über die Steuerungseinrichtung der Arbeitsbereich auf 130° beschränkt. Ein größerer Arbeitsbereich kann dadurch eingestellt werden, dass der Arm 1 in seine zur Hochachse im Wesentlichen parallele Lage (Winkel um die Knickachse > 88°) gebracht wird. Dort kann der Arm 1 gesperrt und dadurch der Arbeitsbereich auf 180° erweitert werden (vgl. auch Fig. 1a). Die Arbeitsbereiche von 130° bzw. 180° sind auch beim Einklappen des Knickmasts zu berücksichtigen.

Das Flussdiagramm nach Fig. 3b veranschaulicht die Vorgehensweise bei der Armkonfiguration N (Fig. 2), wenn also alle Stützausleger in ihrer fahrgestellnahen inneren Position auf dem Untergrund abgestützt sind (vgl. hierzu auch Fig. 1c).

Bei abgestützten Stützbeinen in der Arbeitskonfiguration N und nach Vorwahl des Wählschalters 40 auf die Position N ist zunächst der Drehkopf außerhalb des Winkelbereichs 5° bis 355° gesperrt. Wenn dann bei n = 4 Mastarmen der erste und zweite Mastarm (n-2=2) in die vertikale Lage (> 88°) gelangen, können die beiden Arme 1 und 2 gesperrt und der Drehbereich auf 360° erweitert werden. Die Freigabe des ersten oder zweiten Arms ist nur dann möglich, wenn der Drehkopf mit dem Knickmast im Wesentlichen in Fahrzeuglängsrichtung im Bereich 0° bis 5° und 355° bis 360° ausgerichtet ist. In dieser Stellung kann dann auch der Knickmast wieder in seine Fahrstellung zusammengeklappt werden.

Grundsätzlich ist es möglich, dass mindestens einer der Mastarme aus zwei in Armlängsrichtung verschiebbaren Teleskopsegmenten besteht. Dabei kann beispielsweise der erste Mastarm oder der letzte Mastarm als Teleskoparm ausgebildet sein. In diesem Falle begrenzt die Softwareroutine oder die Bewegungsschaltung den Schwenkbereich des ersten Mastarms um die Knickachse A und/oder die Teleskopbewegung des ersten und/oder letzten Mastarms, sowie einen zugehörigen Drehwinkelbereich des Drehkopfs um seine Hochachse nach Maßgabe der gewählten Abstützkonfiguration.

Zusammenfassend ist folgendes festzuhalten: Die Erfindung bezieht sich auf eine Autobetonpumpe mit einem als Träger für eine Förderleitung dienenden Knickmast 14 und mit zwei vorderen und zwei rückwärtigen, von einer Fahrstellung in eine Abstützstellung ausfahrbaren, mit je einem teleskopierbaren Stützbein 30 auf einem Untergrund 32 abstützbaren Stützauslegern 16',16",18',18". Außerdem weist jeder Stützausleger eine innere, fahrgestellnahe und mindestens eine äußere, fahrgestellferne Abstützstellung auf, die unter Bildung definierter Abstützkonfigurationen V,SL,SR,YL,YR,N für die vier Stützausleger frei wählbar sind. Weiter ist eine Steuerungseinrichtung für die Mastarmbewegung vorgesehen, die eine auf die gewählte Abstützkonfiguration ansprechende Softwareroutine aufweist, die den Schwenkwinkel des ersten Knickarms 1 um seine Knickachse A und einen zugehörigen Drehwinkelbereich des Drehkopfs 24 um die Hochachse 22 nach Maßgabe der gewählten Abstützkonfiguration begrenzt. Die Erfindung besteht darin, dass ein Wählschalter 40 mit mehreren, verschiedenen Abstützkonfigurationen V,SL,SR,YL,YR,N entsprechenden Schaltstellungen vorgesehen ist, und dass die Steuerungseinrichtung für die Mastarmbewegung auf die Schaltstellungen des Wählschalters 40 anspricht. Die Steuerungseinrichtung für die Mastarmbewegung weist außerdem eine auf die gewählte Abstützkonfiguration ansprechende Softwareroutine oder Begrenzungsschaltung auf, die den Schwenkwinkelbereich des ersten Mastarms 1 um seine Knickachse A und einen zugehörigen Drehwinkelbereich des Drehkopfs 24 um seine Hochachse 22 nach Maßgabe der gewählten Abstützkonfiguration begrenzt.

## Patentansprüche

1. Autobetonpumpe mit einem Fahrgestell (10), mit einem auf einem fahrgestellfesten Unterbau (12) angeordneten, als Träger für eine Förderleitung dienenden und mindestens vier Mastarme (1,2,3,4) aufweisenden Knickmast (14), dessen erster Mastarm (1) mit seinem einen Ende (20) an einem durch Ansteuerung eines Drehantriebs um eine Hochachse (22) des Fahrgestells verdrehbaren Drehkopf (24) angelenkt ist, wobei die Mastarme (1,2,3,4) durch Ansteuerung zugeordneter Knickantriebe gegenüber dem Drehkopf (24) und gegenüber je einem benachbarten Mastarm um horizontale Knickachsen (A,B,C,D) verschwenkbar sind, mit zwei vorderen und zwei rückwärtigen, am fahrgestellfesten Unterbau (12) angeordneten, von einer Fahrstellung in eine Abstützstellung gegebenenfalls partiell ausfahrbaren und mit je einem teleskopierbaren Stützbein (30) auf einem Untergrund (32) unter Anheben des Fahrgestells (10) abstützbaren Stützauslegern (16',16",18',18"), wobei jeder Stützausleger (16',16",18',18") eine fahrgestellnahe und mindestens eine fahrgestellferne Abstützstellung aufweist, die unter Bildung definierter Abstützkonfigurationen (V,SL,SR,YL,YR,N) für die vier Stützausleger frei wählbar sind, und mit einer Steuerungseinrichtung für die Mastarmbewegung, die eine auf die gewählte Abstützkonfiguration ansprechende Softwareroutine oder Begrenzungsschaltung aufweist, **dadurch gekennzeichnet, dass** ein Wählschalter (40) mit mehreren, verschiedenen Abstützkonfigurationen (V,SL,SR,YL,YR,N) entsprechenden Schaltstellungen vorgesehen ist, dass die Steuerungseinrichtung für die Mastarmbewegung auf die Schaltstellungen des Wählschalters anspricht, und dass die Steuerungseinrichtung für die Mastarmbewegung eine auf die gewählte Abstützkonfiguration ansprechende Softwareroutine oder Begrenzungsschaltung aufweist, die den Schwenkwinkelbereich des ersten Mastarms (1) um seine Knickachse (A) und einen zugehörigen Drehwinkelbereich des Drehkopfs (24) um seine Hochachse (22) nach Maßgabe der gewählten Abstützkonfiguration begrenzt.

2. Autobetonpumpe nach Anspruch 1, wobei der Knickmast (14) mindestens vier Mastarme (1,2,3,4) aufweist, **dadurch gekennzeichnet, dass** die Steuerungseinrichtung für die Mastarmbewegung eine auf die gewählte Abstützkonfiguration ansprechende Subroutine oder Begrenzungsschaltung aufweist, die neben dem Schwenkwinkel des ersten Mastarms auch den Schwenkwinkel des zweiten Mastarms um dessen Knickachse begrenzt.

3. Autobetonpumpe nach Anspruch 1, wobei der Knickmast (14) mindestens fünf Mastarme aufweist, **dadurch gekennzeichnet, dass** die Steuerungseinrichtung für die Mastarmbewegung eine auf die gewählte Abstützkonfigurationen ansprechende Subroutine oder Begrenzungsschaltung aufweist, die auch den Schwenkwinkel des dritten Mastarms um dessen Knickachse begrenzt.

4. Autobetonpumpe nach einem der Ansprüche 1 bis 3, **dadurch gekennzeichnet, dass** die Steuerungseinrichtung für die Mastarmbewegung eine Blockiereinrichtung aufweist, die den Knickantrieb des ersten Mastarms (1) in dessen im wesentlichen parallel zur Hochachse (22) ausgerichteter Stellung blockiert.

5. Autobetonpumpe nach einem der Ansprüche 1 bis 4, **dadurch gekennzeichnet, dass** die Steuereinrichtung für die Mastarmbewegung eine Blockiereinrichtung aufweist, die den Knickantrieb des zweiten Mastarms (2) in dessen zum ersten Mastarm (1) ausgefluchteter Stellung blockiert.

6. Autobetonpumpe nach Anspruch 5, **dadurch gekennzeichnet, dass** die Steuereinrichtung für die Mastarmbewegung eine Blockiereinrichtung aufweist, die den Knickantrieb des dritten Mastarms (3) in dessen zum zweiten Mastarm (2) ausgefluchteter Stellung blockiert.

7. Autobetonpumpe nach einem der Ansprüche 1 bis 6, **dadurch gekennzeichnet, dass** die Steuerungseinrichtung eine Softwareroutine oder Begrenzungsschaltung aufweist, die auf die eingegebene Abstützkonfiguration sowie auf den Schwenkwinkel des ersten Mastarms (1) anspricht und den Drehbereich des Drehkopfs (24) nach Maßgabe dieser Daten auswählt.

8. Autobetonpumpe nach Anspruch 7, **dadurch gekennzeichnet, dass** die Softwareroutine oder die Begrenzungsschaltung bei im Wesentlichen parallel zur Hochachse (22) ausgerichtetem erstem Mastarm (1) zusätzlich auf den Schwenkwinkel des zweiten Mastarms (2) anspricht und hierfür den Drehbereich des Drehkopfs (24) auswählt.

9. Autobetonpumpe nach Anspruch 8, **dadurch gekennzeichnet, dass** die Softwareroutine oder die Begrenzungsschaltung bei im Wesentlichen parallel zur Hochachse (22) ausgerichtetem erstem und zweitem Mastarm (1,2) zusätzlich auf den Schwenkwinkel des dritten Mastarms (3) anspricht und hierfür den Drehbereich des Drehkopfs (24) auswählt.

10. Autobetonpumpe nach einem der Ansprüche 1 bis 9, **dadurch gekennzeichnet, dass** die Begrenzungsschaltung und/oder die Blockiereinrichtung mindestens einen Endschalter aufweist.

11. Autobetonpumpe nach einem der Ansprüche 1 bis 10, **dadurch gekennzeichnet, dass** mindestens einer der Mastarme aus zwei in Armlängsrichtung verschiebbaren Teleskopsegmenten besteht.

12. Autobetonpumpe nach Anspruch 10, **dadurch gekennzeichnet, dass** der erste Mastarm aus zwei Teleskopsegmenten besteht.

13. Autobetonpumpe nach Anspruch 11 oder 12, **dadurch gekennzeichnet, dass** der letzte Mastarm aus zwei Teleskopsegmenten besteht.

14. Autobetonpumpe nach einem der Ansprüche 10 bis 13, **dadurch gekennzeichnet, dass** die Softwareroutine oder die Begrenzungsschaltung den Schwenkwinkelbereich des ersten Mastarms (1) und/oder den Teleskopweg des ersten und/oder letzten Mastarms sowie einen zugehörigen Drehwinkelbereich des Drehkopfs (24) um seine Hochachse nach Maßgabe der gewählten Abstützkonfiguration begrenzt.

## Claims

1. Mobile concrete pump having a chassis (10), an articulated mast (14) disposed on a substructure (12) affixed to the chassis, serving as the carrier for a feed line, and having at least four mast arms (1, 2, 3, 4), the first mast arm (1) of which is articulated onto a rotating head (24) that can be rotated about a vertical axis (22) of the chassis, with its one end (20), by means of controlling a rotary drive, whereby the mast arms (1, 2, 3, 4) can be pivoted relative to the rotating head (24) and relative to an adjacent mast arm, in each instance, about horizontal articulation axes (A, B, C, D), by means of controlling related articulation drives, having two front and two rear support booms (16', 16" , 18', 18"), disposed on the substructure (12) affixed to the chassis, which booms can be moved from a travel position into a support position, if necessary partially, each have a telescoping support leg (30), and can be supported on a substratum (32), raising the chassis (10), whereby each support boom (16', 16", 18', 18") has a support position close to the chassis and at least one support position away from the chassis, which positions can be freely selected for the four support booms, forming defined support configurations (V, SL, SR, YL, YR, N), and having a control device for the mast arm movement that has a software routine or restriction circuit that responds to the support configuration selected, **characterized in that** a selection switch (40) having multiple switching positions corresponding to different support configurations (V, SL, SR, YL, YR, N) is provided, that the control device for the mast arm movement responds to the switching position of the selection switch, and that the control device for the mast arm movement has a software routine or restriction circuit that responds to the support configuration selected, which restricts the pivot angle range of the first mast arm (1) about its articulation axis (A), and restricts a related rotation angle range of the rotating head (24) about its vertical axis (22), in accordance with the selected support configuration.

2. Mobile concrete pump according to claim 1, whereby the articulated mast (14) has at least four mast arms (1, 2, 3, 4), **characterized in that** the control device for the mast arm movement has a subroutine or restriction circuit that responds to the support configuration selected, which restricts not only the pivot angle of the first mast arm, but also the pivot angle of the second mast arm about its articulation axis.

3. Mobile concrete pump according to claim 1, whereby the articulated mast (14) has at least five mast arms, **characterized in that** the control device for the mast arm movement has a subroutine or restriction circuit that responds to the support configuration selected, which also restricts the pivot angle of the third mast arm about its articulation axis.

4. Mobile concrete pump according to one of claims 1 to 3, **characterized in that** the control device for the mast arm movement has a locking device that locks the articulation drive of the first mast arm (1) in its position oriented essentially parallel to the vertical axis (22).

5. Mobile concrete pump according to one of claims 1 to 4, **characterized in that** the control device for the mast arm movement has a locking device that locks the articulation drive of the second mast arm (2) in its position aligned with the first mast arm (1).

6. Mobile concrete pump according to claim 5, **characterized in that** the control device for the mast arm movement has a locking device that locks the articulation drive of the third mast arm (3) in its position aligned with the second mast arm (2).

7. Mobile concrete pump according to one of claims 1 to 6, **characterized in that** the control device has a software routine or restriction circuit that responds to the support configuration that was input, and to the pivot angle of the first mast arm (1), and selects the rotation range of the rotating head (24) in accordance with these data.

8. Mobile concrete pump according to claim 7, **characterized in that** the software routine or the restriction circuit additionally responds to the pivot angle of the second mast arm (2) when the first mast arm (1) is oriented essentially parallel to the vertical axis (22), and selects the rotation range of the rotating head (24) for this.

9. Mobile concrete pump according to claim 8, **characterized in that** the software routine or the restriction circuit additionally responds to the pivot angle of the third mast arm (3) when the first and second mast arm (1, 2) are oriented essentially parallel to the vertical axis (22), and selects the rotation range of the rotating head (24) for this.

10. Mobile concrete pump according to one of claims 1 to 9, **characterized in that** the restriction circuit and/or the locking device has/have at least one end switch.

11. Mobile concrete pump according to one of claims 1 to 10, **characterized in that** at least one of the mast arms consists of two telescope segments that can be displaced in the longitudinal direction of the arm.

12. Mobile concrete pump according to claim 10, **characterized in that** the first mast arm consists of two telescope segments.

13. Mobile concrete pump according to claim 11 or 12, **characterized in that** the last mast arm consists of two telescope segments.

14. Mobile concrete pump according to one of claims 10 to 13, **characterized in that** the software routine or the restriction circuit restricts the pivot angle range of the first mast arm (1) and/or the telescoping path of the first and/or last mast arm, as well as a related rotation angle range of the rotating head (24) about its vertical axis, in accordance with the support configuration selected.

## Revendications

1. Pompe à béton autotractée, comprenant un châssis de roulement (10) ; un mât articulé (14) qui est implanté sur une structure d'embase (12) assujettie audit châssis de roulement, remplit la fonction d'un support dévolu à un conduit de refoulement, compte au moins quatre bras (1, 2, 3, 4), et dont un premier bras (1) est articulé, par l'une (20) des ses extrémités, sur une tête rotative (24) pouvant tourner autour d'un axe vertical (22) dudit châssis de roulement, par activation d'un entraînement en rotation, lesdits bras (1, 2, 3, 4) du mât pouvant être animés de pivotements autour d'axes horizontaux de flexion (A, B, C, D), vis-à-vis de ladite tête rotative (24) et vis-à-vis d'un bras de mât respectivement voisin, par activation d'entraînements de flexion associés ; des flèches d'appui antérieures et postérieures (16', 16", 18', 18") en porte-à-faux, respectivement au nombre de deux, qui sont montées sur ladite structure d'embase (12) assujettie au châssis de roulement, peuvent être éventuellement déployées, en partie, d'une position de déplacement à une position de soutien, et peuvent prendre appui sur une aire (32) par l'intermédiaire d'une jambe de force télescopique (30) respective, avec soulèvement dudit châssis de roulement (10), chaque flèche d'appui (16', 16", 18', 18") en porte-à-faux présentant une position de soutien proche du châssis de roulement et au moins une position de soutien éloignée dudit châssis de roulement, qui peuvent être sélectionnées librement en formant des configurations d'appui (V, SL, SR, YL, YR, N) bien définies pour les quatre flèches d'appui en porte-à-faux ; et un dispositif de commande du mouvement des bras du mât, muni d'un programme de logiciel ou d'un circuit de limitation répondant à la configuration d'appui sélectionnée, **caractérisée par le fait qu'**il est prévu un commutateur de sélection (40), comprenant plusieurs positions de commutation correspondant à différentes configurations d'appui (V, SL, SR, YL, YR, N) ; **par le fait que** le dispositif de commande du mouvement des bras du mât répond auxdites positions de commutation dudit commutateur de sélection ; et **par le fait que** ledit dispositif de commande du mouvement des bras du mât comporte un programme de logiciel ou un circuit de limitation répondant à la configuration d'appui sélectionnée, qui limite la plage d'angles de pivotement du premier bras (1) dudit mât autour de son axe de flexion (A), et une plage associée d'angles de rotation de la tête rotative (24) autour de son axe vertical (22), en fonction de ladite configuration d'appui sélectionnée.

2. Pompe à béton autotractée selon la revendication 1, dans laquelle le mât articulé (14) compte au moins quatre bras (1, 2, 3, 4), **caractérisée par le fait que** le dispositif de commande du mouvement des bras du mât comporte un sous-programme ou un circuit de limitation répondant à la configuration d'appui sélectionnée, qui limite également l'angle de pivotement du deuxième bras du mât, autour de son axe de flexion, en plus de l'angle de pivotement du premier bras dudit mât.

3. Pompe à béton autotractée selon la revendication 1, dans laquelle le mât articulé (14) compte au moins cinq bras, **caractérisée par le fait que** le dispositif de commande du mouvement des bras du mât comporte un sous-programme ou un circuit de limitation répondant à la configuration d'appui sélectionnée, qui limite également l'angle de pivotement du troisième bras du mât, autour de son axe de flexion.

4. Pompe à béton autotractée selon l'une des revendications 1 à 3, **caractérisée par le fait que** le dispositif de commande du mouvement des bras du mât présente un système de blocage bloquant l'entraînement de flexion du premier bras (1) dudit mât dans la position dudit bras qui est orientée, pour l'essentiel, parallèlement à l'axe vertical (22).

5. Pompe à béton autotractée selon l'une des revendications 1 à 4, **caractérisée par le fait que** le dispositif de commande du mouvement des bras du mât présente un système de blocage bloquant l'entraînement de flexion du deuxième bras (2) dudit mât dans la position dudit bras qui est alignée avec le premier bras (1) dudit mât.

6. Pompe à béton autotractée selon la revendication 5, **caractérisée par le fait que** le dispositif de commande du mouvement des bras du mât présente un système de blocage bloquant l'entraînement de flexion du troisième bras (3) dudit mât dans la position dudit bras qui est alignée avec le deuxième bras (2) dudit mât.

7. Pompe à béton autotractée selon l'une des revendications 1 à 6, **caractérisée par le fait que** le dispositif de commande comporte un programme de logiciel ou un circuit de limitation qui répond à la configuration d'appui entrée, ainsi qu'à l'angle de pivotement du premier bras (1) dudit mât, et sélectionne la plage de rotations de la tête rotative (24) en fonction de ces données.

8. Pompe à béton autotractée selon la revendication 7, **caractérisée par le fait que**, lorsque le premier bras (1) du mât est orienté pour l'essentiel parallèlement à l'axe vertical (22), le programme de logiciel ou le circuit de limitation répond, en plus, à l'angle de pivotement du deuxième bras (2) dudit mât et sélectionne, à cette fin, la plage de rotations de la tête rotative (24).

9. Pompe à béton autotractée selon la revendication 8, **caractérisée par le fait que**, lorsque les premier et deuxième bras (1, 2) du mât sont orientés pour l'essentiel parallèlement à l'axe vertical (22), le programme de logiciel ou le circuit de limitation répond, en plus, à l'angle de pivotement du troisième bras (3) dudit mât et sélectionne, à cette fin, la plage de rotations de la tête rotative (24).

10. Pompe à béton autotractée selon l'une des revendications 1 à 9, **caractérisée par le fait que** le circuit de limitation et/ou le système de blocage présente(nt) au moins un interrupteur de fin de course.

11. Pompe à béton autotractée selon l'une des revendications 1 à 10, **caractérisée par le fait qu'**au moins l'un des bras du mât est composé de deux segments télescopiques, aptes à coulisser dans la direction longitudinale dudit bras.

12. Pompe à béton autotractée selon la revendication 10, **caractérisée par le fait que** le premier bras du mât est composé de deux segments télescopiques.

13. Pompe à béton autotractée selon la revendication 11 ou 12, **caractérisée par le fait que** le dernier bras du mât est composé de deux segments télescopiques.

14. Pompe à béton autotractée selon l'une des revendications 10 à 13, **caractérisée par le fait que** le programme de logiciel ou le circuit de limitation limite, en fonction de la configuration d'appui sélectionnée, la plage d'angles de pivotement du premier bras (1) du mât et/ou la course de mouvement télescopique du premier et/ou du dernier bras dudit mât, ainsi que la plage associée d'angles de rotation de la tête rotative (24), autour de son axe vertical.
